# FASCICULE DE BREVET EUROPEEN

(11) **EP 3 799 935 B1**
(45) Date de publication et mention de la délivrance du brevet: **29.01.2025**
(21) Numéro de dépôt: 20198874.8
(22) Date de dépôt: 29.09.2020
(51) Int. Cl.: A62C 2/06, A62C 3/16, A62C 8/06

(54) **COUVERTURE INTUMESCENTE DE PROTECTION AU FEU**
INTUMESZIERENDE BRANDSCHUTZDECKE
INTUMESCENT COVER FOR FIRE PROTECTION

(30) Priorité: 03.10.2019 FR 1910968
(43) Date de publication de la demande: 07.04.2021
(73) Titulaire: Soletanche Freyssinet, 92500 Rueil Malmaison (FR)
(72) Inventeur: RAILLARD, Vincent, 73240 Avressieux (FR)
(74) Mandataire: Plasseraud IP

(56) Documents cités:
- JP-B2- 4 748 540
- US-A- 5 258 216
- US-A1- 2013 118 764

## Description

### Domaine technique

L'invention relève du domaine de la protection de dispositifs allongés tels que des chemins de câbles ou des tuyauteries par tissu de protection au feu et en particulier par enrobage des chemins de câbles avec une ou plusieurs couvertures intumescentes de protection au feu.

### Technique antérieure

La protection des dispositifs tels que les chemins de câble a été réalisée depuis les années 1980 à l'aide de produits d'isolation thermique technique à fibres réfractaires utilisant des matériaux alcalino-terreux alumine-silicate qui sont utilisés en particulier dans les installations de fours industriels à haute température par exemple pour le traitement thermique des aciers ou autres. Ces produits isolants ont la particularité d'avoir un point de fusion très élevé de l'ordre de 1300 à 1450°C et une très bonne tenue mécanique forte résistance et faible retrait presque jusqu'à leur température de fusion.

Un exemple de protection au feu utilisant un matériau fibreux isolant est connu du document FR2973252 A1 au nom de la demanderesse. Un autre exemple est connu de JP2008215625 A.

### Problème technique

Toutefois, pour les bâtiments de réacteurs nucléaires comportant des tuyauteries hautes pressions, l'utilisation de produits fibreux est à éviter car, en cas de rupture d'une telle tuyauterie, un jet puissant peut venir détruire les protections des chemins de câbles et entraîner les fibres qui risquent de colmater les filtres.

Par ailleurs les protections au feu à matériaux fibreux isolants limitent la dissipation de la chaleur produite par les câbles de puissance et nécessitent des dispositifs de ventilation qui augments le poids et l'encombrement du système.

Un dispositif de protection à plaques disposées en quinconce est connu du document JP4748540B2.

### Exposé de l'invention

Au vu de ce problème, la présente demande propose un dispositif de protection d'un ou plusieurs éléments allongés au moyen de plaques d'un matériau de couverture selon les revendications annexées.

D'autres caractéristiques et avantages sont l'objet de la description qui suit.

### Brève description des dessins

D'autres caractéristiques, détails et avantages de l'invention apparaîtront à la lecture de la description détaillée ci-après, et à l'analyse des dessins annexés, sur lesquels :
[Fig. 1] est une vue schématique de couches d'une couverture selon un mode de réalisation de la présente invention ;
[Fig. 2] est une vue schématique de côté en coupe d'une réalisation de chemin de câble équipé de couvertures;
[fig. 3] est une vue schématique de côté en coupe d'une réalisation de chemin de câble équipé de couvertures disposées selon l'invention ;
[Fig. 4A] représente une première réalisation de séparateur ;
[Fig. 4B] représente une seconde réalisation de séparateur.

### Description des modes de réalisation

Les dessins et la description ci-après contiennent, pour l'essentiel, des éléments de caractère certain. Ils pourront donc non seulement servir à mieux faire comprendre la présente invention, mais aussi contribuer à sa définition, le cas échéant.

Il est maintenant fait référence à la figure 1.

La couverture intumescente de protection au feu 1 de la figure 1 comporte une couche 10 constituée d'un tissu résistant à la chaleur notamment un tissu de verre résistant à la chaleur au-delà de 500°C ou un tissu à fibres aramides résistant à la chaleur.

Pour les tissus à fibres aramides on préfèrera un tissu à base de fibres méta-aramides et notamment (poly(métaphénylène isophtalamide), PA MPD-I) connu sous la marque Nomex dont la résistance à la chaleur est moindre que le verre mais qui reste un second choix éventuellement utilisable.

Cette couche est réalisée pour offrir une très bonne résistance en traction selon la chaine ou la trame du tissu ainsi qu'au déchirement tout en permettant sa découpe au ciseau ou cutter.

Le tissu de verre peu onéreux est particulièrement bien adapté à cette application et sera pris comme exemple non limitatif dans la description ci-dessous.

Ce tissu de verre constitue une couche support pour une couche 11 de produit intumescent tel qu'un matériau silicone intumescent ou un matériau intumescent acrylique, époxy ou PVC contenant des charges graphites.

Le tissu de verre permet de réaliser une couche de base qui ne se déforme pas dans son plan ce qui permet de maintenir une bonne cohésion avec la couche de matériau intumescent jusqu'à des températures élevées, la fibre de verre ne devenant visqueuse qu'à des températures de l'ordre de 800°C.

Le tissu de verre est de préférence un tissu comportant de 5 à 10 fils/cm en trame et chaine, pour lequel les fils sont composés de 100 à 300 brins de verre, le tissu ayant une masse surfacique de 400 à 800 g/m².

La couche de matériau intumescent est réalisée dans l'exemple qui suit à partir d'un matériau silicone réticulant à température ambiante mais comme vu plus haut, un matériau intumescent acrylique, époxy ou PVC contenant des charges graphite ou silicate peut être utilisé.

Ce matériau peut être sous forme d'un enduit appliqué, par exemple, par un procédé d'enduction simple ou multi-passe sur la couche de tissu éventuellement préalablement recouverte d'une couche de matériau d'accroche 12 de même nature chimique que le matériau intumescent.

Une telle couche de matériau d'accroche 12 entre le tissu de verre et la couche de matériau intumescent est selon l'exemple une couche de matériau silicone d'accroche réticulant à température ambiante dans le cas d'un matériau intumescent à base de silicone, un matériau acrylique pour un matériau intumescent à base d'acrylique, un matériau époxy pour un matériau intumescent à base d'époxy, un matériau PVC pour un matériau intumescent à base de PVC.

La couche d'accroche est déposée sur le tissu par exemple par un procédé d'enduction avant la pose de la couche de matériau intumescent. Cette couche d'accroche permet une meilleure accroche du matériau intumescent sur le tissu. le matériau de la couche d'accroche est appliqué en fine couche sur le tissu, typiquement 100 à 300 g/m².

Selon un mode de réalisation préféré le tissu est un tissu de verre, la couche d'accroche est un matériau silicone et le matériau intumescent est à base silicone.

De retour à la couche de matériau intumescent 11, ce matériau, notamment silicone, est un matériau chargé en base silicate ou graphite ce qui permet son gonflement en cas d'élévation en température. Ce matériau, pour son application, contient un catalyseur pour permettre sa réticulation ainsi qu'un retardateur de prise pour allonger son temps de prise à température ambiante. Ceci permet une application aisée sur le tissu sans toutefois perturber le procédé de réticulation accélérée par chauffage pour lequel on cherche à avoir le temps de prise le plus court possible, typiquement de l'ordre de quelques minutes vers 140 à 180 °C. D'autre part, comme il ne faut pas déclencher l'intumescence du matériau intumescent pendant le procédé de réticulation accélérée par chauffage, le dosage entre la base silicate et/ou graphite expansible est adapté selon le procédé employé.

Par convention un appellera par la suite face externe de la couverture la face comportant la couche de tissu 10 et face interne la face comportant le matériau intumescent du fait que la face de la couverture en contact avec l'objet à protéger, par exemple un chemin de câble est la face comportant le matériau intumescent et la face externe de la couverture par rapport à l'objet à protéger est la face comportant le tissu.

La couverture selon l'exemple comprend en face externe sur le tissu, une couche 13 de finition pour laquelle on utilise un matériau silicone ou un mastic acrylique de finition réticulant à température ambiante. Ce matériau peut être un matériau liquide appliqué, par exemple, par un procédé d'enduction et que l'on laisse ensuite réticuler. Ce matériau de finition permet de rendre le tissu étanche à l'eau et à l'air, lavable et décontaminable. Il est appliqué en fine couche, typiquement 100 à 300 g/m².

Les matériaux silicone, acrylique, époxy ou PVC contenant des charges graphites et/ou silicates peuvent être notamment de type à polycondensation ou polyaddition. Ce sont des matériaux préférablement réticulables à température ambiante.

Le procédé de fabrication part d'un rouleau de tissu de largeur compatible avec les fours d'enduction d'une ligne de fabrication en continu qui comporte un poste d'application du matériau d'accroche à température ambiante, un poste d'enduction de ce matériau et de réticulation par chauffage, un poste retournant le matériau pour appliquer la couche de finition et procéder à son chauffage pour sa réticulation. La couverture d'une largeur de quelques mètres est ensuite conditionnée en rouleaux par exemple d'une longueur de 500 mètres pour être livrée à l'utilisateur qui va découper des plaques adaptées aux éléments à protéger.

La couverture intumescente de la présente demande peut être installée sur des chemins de câbles ou autres éléments allongés traversant des locaux comme des tuyauteries avec sa face interne de matériau silicone intumescent appliquée sur lesdits éléments allongés et sa face externe lavable en face extérieure.

Des plaques de couverture découpées en simple couche sont représentées à la figure 2 qui représente une coupe longitudinale d'un chemin de câble où des plaques 1a, 1b sont positionnées juxtaposées sur les faces supérieure, inférieure et sur les faces latérales non représentées.

Les plaques de couverture sont dimensionnées en fonction des dimensions des dispositifs à recouvrir et, par exemple des plaques de largeur égale à celle des chemins de câbles et des plaques de largeur égale à la hauteur des chemins de câbles peuvent être réalisées. Les plaques peuvent être découpées pour avoir une longueur de 1 m à 2m et peuvent être recoupées pour s'ajuster sur les dispositifs à protéger.

La figure 3 représente la configuration améliorée de l'invention qui laisse des interstices entre les couches pour donner de l'espace au matériau lorsqu'il gonfle à la chaleur.

Dans cet exemple des premières couches de plaques 3a et 3b sont posées respectivement sur et sous le chemin de câble en laissant des premiers espaces 6 entre elles d'une longueur telle que les extrémités de ces plaques sont recouvertes par les extrémités de deuxièmes couches de plaques 4a, 4b chevauchant les premiers espaces et laissant elles-mêmes entre elles des deuxièmes espaces 7. L'opération est reproduite avec une troisième couche de plaques 3'a, 3'b chevauchant les deuxièmes espaces et séparées entre elles par des troisièmes espaces 8 et une quatrième couche de plaques 4'a, 4'b séparées par des espaces 9. Ainsi les espaces entre les plaques de couverture intumescentes permettent l'expansion du matériau intumescent sous l'action de la chaleur d'un feu sans gonflement notable de la protection.

Par ailleurs, les extrémités empilées 5 d'une longueur de l'ordre de 5% à 20%, préférablement de 5% à 10% de la longueur des plaques vont par exemple servir de zones de fixation des couvertures par des liens métalliques ou des colliers de serrage.

Les espaces entre les plaques de couverture peuvent être laissés vides et sont alors remplis d'air ambiant.

De manière alternative, des moyens de remplissage tels que des séparateurs 20, 21 adaptés à tenir les plaques écartées sont disposés dans les espaces entre les plaques pour renforcer la couverture des dispositifs protégés.

Ces moyens de remplissage peuvent être réalisés par des plaques ajourées 20 telles que des plaques nid d'abeille ou cloisonnées ou des séparateurs accordéons 21 disposés dans les espaces entre les plaques du matériau de couverture.

Ils peuvent être réalisés en matériau fusible ou non.

Lorsque le matériau des séparateurs est un matériau fusible, la résorption de ce matériau va laisser la place pour le gonflement de la couche de matériau intumescent des plaques lorsqu'il est soumis à la chaleur. A cas contraire, la forme des séparateurs va permettre le gonflement du matériau intumescent.

Les plaques de couverture sont maintenues sur les chemins de câble de manière traditionnelle, par exemple au moyen de colliers de serrage métalliques. Elles peuvent entourer plusieurs faces du chemin de câble ou se positionner face par face.

L'invention n'est pas limitée aux exemples représentés et notamment plus de quatre épaisseurs de couvertures par face de chemin de câble peuvent être utilisées.

## Revendications

1. Elément allongé (2) tel qu'un chemin de câbles ou des tuyauteries, recouvert par un dispositif de protection au feu comportant des plaques de couverture munies d'un matériau de couverture muni d'une face interne positionnée côté élément allongé comportant une couche (11) de matériau intumescent et muni d'une face externe comportant une couche de tissu (10) d'un matériau résistant à la chaleur, **caractérisé en ce qu'**il comporte une pluralité de dites plaques empilées en quinconce et comprenant :
a. une première couche desdites plaques (3a et 3b) posées sur au moins une face du ou desdits éléments allongés et disposées écartées les unes des autres en laissant des premiers espaces (6) entre elles ;
b. une deuxième couche desdites plaques (4a, 4b) posées sur la première couche, chevauchant les premiers espaces et disposées écartées les unes des autres laissant elles-mêmes entre elles des deuxièmes espaces (7) ;
c. une troisième couche desdites plaques (3'a, 3'b) chevauchant les deuxièmes espaces (7) et disposées écartées les unes des autres, laissant elles-mêmes entre elles des troisièmes espaces (8) et ;
d. au moins une quatrième couche desdites plaques (4'a, 4'b) chevauchant les troisième espaces (8) et disposées écartées les unes des autres laissant elles-mêmes entre elles des quatrièmes espaces (9) ;
lesdits espaces étant d'une longueur telle que les extrémités des plaques desdites couches sont empilées les unes sur les autres, une partie centrale desdites plaques surplombant lesdits espaces, en sorte d'avoir des zones d'expansion du matériau intumescent en cas de feu et un bon refroidissement des éléments allongés en utilisation normale.

2. Elément allongé (2) selon la revendication 1 pour lequel lesdits espaces sont remplis d'air ambiant.

3. Elément allongé (2) selon la revendication 1 pour lequel des moyens séparateurs sont disposés dans lesdits espaces.

4. Elément allongé (2) selon la revendication 3 pour lequel lesdits moyens séparateurs sont des plaques ajourées (20) ou des séparateurs accordéon (21).

5. Elément allongé (2) selon la revendication 3 ou 4 pour lequel les moyens séparateurs sont réalisés en matériau fusible.

6. Elément allongé (2) selon l'une quelconque des revendications précédentes pour lequel lesdits éléments allongés sont des chemins de câbles ou des tuyauteries, les plaques de matériau de couverture étant disposées sur une ou plusieurs faces des chemins de câbles ou tuyauteries et maintenues par des moyens de serrage tels que colliers de serrage, fil de fer ou autre.

7. Elément allongé (2) selon l'une quelconque des revendications précédentes, pour lequel le tissu est un tissu de verre ou un tissu à fibres méta-aramides et le matériau intumescent est un silicone ou un matériau intumescent acrylique, époxy ou PVC, ledit matériau intumescent contenant des charges graphites et/ou silicates.

8. Elément allongé (2) selon l'une quelconque des revendications précédentes pour lequel lesdites plaques comportent une troisième couche d'un matériau d'accroche (12) intercalée entre le tissu et le matériau intumescent.

9. Elément allongé (2) selon la revendication 8 pour lequel le matériau d'accroche (12) est de même nature chimique que le matériau intumescent et de type à polycondensation ou polyaddition adapté à favoriser l'adhérence du matériau intumescent sur ledit tissu.

10. Elément allongé (2) selon l'une quelconque des revendications précédentes pour lequel le tissu est revêtu sur son côté opposé à la face interne d'une couche silicone de finition (13) formant une face externe de la couverture qui forme sur le tissu une couche d'étanchéité à l'air ou à l'eau décontaminable par lavage.

11. Elément allongé (2) selon la revendication 10 pour lequel ladite couche silicone de finition (13) est de type à polycondensation ou polyaddition.

12. Elément allongé (2) selon l'une quelconque des revendications précédentes pour lequel le matériau intumescent (11) est de type à polycondensation ou polyaddition.

13. Elément allongé (2) selon l'une quelconque des revendications précédentes pour lequel lesdites extrémités empilées (5) sont d'une longueur de 5% à 20% de la longueur des plaques.

14. Procédé de couverture d'un ou plusieurs éléments allongés (2) tels que des chemins de câbles ou des tuyauteries, au moyen de plaques d'un matériau de couverture muni d'une face interne destinée à se positionner côté élément allongé comportant une couche (11) de matériau intumescent et muni d'une face externe comportant une couche de tissu (10) d'un matériau résistant à la chaleur, **caractérisé en ce qu'**il comporte:
a. la pose d'une première couche desdites plaques (3a et 3b) sur au moins une face du ou desdits éléments allongés disposées écartées les unes des autres pour laisser des premiers espaces (6) entre elles ;
b. la pose d'une deuxième couche desdites plaques (4a, 4b) sur la première couche, chevauchant les premiers espaces et disposées écartées les unes des autres pour laisser entre elles des deuxièmes espaces (7) ;
c. la pose d'une troisième couche desdites plaques (3'a, 3'b) chevauchant les deuxièmes espaces (7) et disposées écartées les unes des autres pour laisser entre elles des troisièmes espaces (8) et ;
d. la pose d'au moins une quatrième couche desdites plaques (4'a, 4'b) chevauchant les troisième espaces (8) disposées écartées les unes des autres pour laisser entre elles des quatrièmes espaces (9) ;
lesdits espaces étant d'une longueur telle que les extrémités des plaques desdites couches sont empilées les unes sur les autres, une partie centrale desdites plaques surplombant lesdits espaces, en sorte d'avoir des zones d'expansion du matériau intumescent en cas de feu et un bon refroidissement des éléments allongés en utilisation normale.

15. Procédé de protection au feu d'un ou plusieurs éléments allongés (2) selon la revendication 14 pour lequel lesdits espaces sont remplis d'air ambiant.

16. Procédé de protection au feu d'un ou plusieurs éléments allongés (2) selon la revendication 14 ou 15 pour lequel des moyens séparateurs sont disposés dans lesdits espaces.

17. Procédé de protection au feu d'un ou plusieurs éléments allongés (2) selon la revendication 16 pour lequel lesdits moyens séparateurs sont des plaques ajourées (20) ou des séparateurs accordéon (21).

18. Procédé de protection au feu d'un ou plusieurs éléments allongés (2) selon la revendication 16 ou 17 pour lequel les moyens séparateurs sont réalisés en matériau fusible.

19. Procédé de protection d'un ou plusieurs éléments allongés (2) selon l'une quelconque des revendications 14 à 18 pour lequel les plaques de matériau de couverture sont disposées sur une ou plusieurs faces des chemins de câbles ou tuyauteries et maintenues par des moyens de serrage tels que colliers de serrage, fil de fer ou autre.

20. Procédé de protection au feu d'un ou plusieurs éléments allongés (2) selon l'une quelconque des revendications 14 à 19, pour lequel le tissu est un tissu de verre ou un tissu à fibres méta-aramides et le matériau intumescent est un silicone ou un matériau intumescent acrylique, époxy ou PVC, ledit matériau intumescent contenant des charges graphites et/ou silicates.

21. Procédé de protection au feu d'un ou plusieurs éléments allongés (2) selon l'une quelconque des revendications 14 à 20 pour lequel lesdites plaques comportent une troisième couche d'un matériau d'accroche (12) intercalée entre le tissu et le matériau intumescent.

22. Procédé de protection au feu d'un ou plusieurs éléments allongés (2) selon la revendication 21 pour lequel le matériau d'accroche (12) est de même nature chimique que le matériau intumescent et de type à polycondensation ou polyaddition adapté à favoriser l'adhérence du matériau intumescent sur ledit tissu.

23. Procédé de protection au feu d'un ou plusieurs éléments allongés (2) selon l'une quelconque des revendications 14 à 22 pour lequel le tissu est revêtu sur son côté opposé à la face interne d'une couche silicone de finition (13) formant une face externe de la couverture qui forme sur le tissu une couche d'étanchéité à l'air ou à l'eau décontaminable par lavage.

24. Procédé de protection au feu d'un ou plusieurs éléments allongés (2) selon la revendication 23 pour lequel ladite couche silicone de finition (13) est de type à polycondensation ou polyaddition.

25. Procédé de protection au feu d'un ou plusieurs éléments allongés (2) selon l'une quelconque des revendications 14 à 24 pour lequel le matériau intumescent (11) est de type à polycondensation ou polyaddition.

26. Procédé de protection au feu d'un ou plusieurs éléments allongés (2) selon l'une quelconque des revendications 14 à 25 pour lequel les plaques sont disposées telles que lesdites extrémités empilées (5) sont d'une longueur de 5% à 20% de la longueur des plaques.

## Patentansprüche

1. Längliches Element (2) wie zum Beispiel eine Kabelrinne oder Rohrleitungen, das von einer Brandschutzvorrichtung abgedeckt ist, die Deckplatten beinhaltet, die mit einem Deckmaterial versehen sind, das mit einer Innenseite versehen ist, die auf Seiten des länglichen Elements positioniert ist, die eine Schicht (11) aus intumeszentem Material beinhaltet, und mit einer Außenseite versehen ist, die eine Gewebeschicht (10) aus einem wärmebeständigen Material beinhaltet, **dadurch gekennzeichnet, dass** es eine Vielzahl von gegeneinander versetzten gestapelten Platten beinhaltet, und umfassend:
- eine erste Schicht der Platten (3a und 3b), die auf mindestens einer Seite des oder der länglichen Elemente gelegt sind, und voneinander beabstandet angeordnet sind, und dabei erste Zwischenräume (6) zwischen sich freilassen;
- eine zweite Schicht der Platten (4a, 4b), die auf die erste Schicht gelegt sind, die ersten Zwischenräume überlappen und voneinander beabstandet angeordnet sind, und dabei selbst zweite Zwischenräume (7) zwischen sich freilassen;
- eine dritte Schicht der Platten (3'a, 3'b), welche die zweiten Zwischenräume (7) überlappen und voneinander beabstandet angeordnet sind, und dabei selbst dritte Zwischenräume (8) zwischen sich freilassen;
- mindestens eine vierte Schicht der Platten (4'a, 4'b), welche die dritten Zwischenräume (8) überlappen und voneinander beabstandet angeordnet sind, und dabei selbst vierte Zwischenräume (9) zwischen sich freilassen;
wobei die Zwischenräume von einer Länge sind, sodass die Enden der Platten der Schichten übereinandergestapelt sind, wobei ein Mittelteil der Platten die Zwischenräume überragt, um Ausdehnungsbereiche des intumeszenten Materials im Falle eines Brandes und eine gute Kühlung der länglichen Elemente bei normalem Gebrauch aufzuweisen.

2. Längliches Element (2) nach Anspruch 1, wobei die Zwischenräume mit Umgebungsluft gefüllt sind.

3. Längliches Element (2) nach Anspruch 1, wobei Trennmittel in den Zwischenräumen angeordnet sind.

4. Längliches Element (2) nach Anspruch 3, wobei die Trennmittel gelochte Platten (20) oder Falttrenner (21) sind.

5. Längliches Element (2) nach Anspruch 3 oder 4, wobei die Trennmittel aus einem schmelzbaren Material hergestellt sind.

6. Längliches Element (2) nach einem der vorstehenden Ansprüche, wobei die länglichen Elemente Kabelrinnen oder Rohrleitungen sind, wobei die Platten aus Deckmaterial auf einer oder mehreren Seiten der Kabelrinnen oder Rohrleitungen angeordnet sind, und durch Klemmmittel, wie Schlauchklemmen, Draht oder sonstiges festgehalten werden.

7. Längliches Element (2) nach einem der vorstehenden Ansprüche, wobei das Gewebe ein Glasgewebe oder ein Metaaramid-Fasergewebe ist und das intumeszente Material ein Silikon oder ein intumeszentes Acryl-, Epoxid-, oder PVC-Material ist, wobei das intumeszente Material Grafit- und/oder Silikatfüllstoffe enthält.

8. Längliches Element (2) nach einem der vorstehenden Ansprüche, wobei die Platten eine dritte Schicht aus einem Befestigungsmaterial (12) beinhalten, der zwischen dem Gewebe und dem intumeszenten Material eingesetzt ist.

9. Längliches Element (2) nach Anspruch 8, wobei das Befestigungsmaterial (12) von gleicher chemischer Beschaffenheit ist, wie das intumeszente Material und vom Typ mit Polykondensation oder Polyaddition, angepasst, um die Haftung des intumeszenten Materials auf dem Gewebe zu fördern.

10. Längliches Element (2) nach einem der vorstehenden Ansprüche, wobei das Gewebe auf seiner zur Innenseite entgegengesetzten Seite mit einer Silikondeckschicht (13) beschichtet ist, die eine Außenseite der Abdeckung bildet, die auf dem Gewebe eine luft- und wasserdichte Schicht bildet, die durch Waschen dekontaminierbar ist.

11. Längliches Element (2) nach Anspruch 10, wobei die Silikondeckschicht (13) vom Typ mit Polykondensation oder Polyaddition ist.

12. Längliches Element (2) nach einem der vorstehenden Ansprüche, wobei das intumeszente Material (11) vom Typ mit Polykondensation oder Polyaddition ist.

13. Längliches Element (2) nach einem der vorstehenden Ansprüche, wobei die gestapelten Enden (5) von einer Länge von 5% bis 20% der Länge der Platten sind.

14. Verfahren zum Abdecken eines oder mehrerer länglicher Elemente (2) wie zum Beispiel Kabelrinnen oder Rohrleitungen anhand von Platten aus einem Deckmaterial, das mit einer Innenseite versehen ist, die dazu bestimmt ist, sich auf Seiten des länglichen Elements zu positionieren, eine Schicht (11) aus intumeszentem Material beinhaltet, und mit einer Außenseite versehen ist, die eine Gewebeschicht (10) aus einem wärmebeständigen Material beinhaltet, **dadurch gekennzeichnet, dass** es beinhaltet:
- Auflegen einer ersten Schicht der Platten (3a und 3b) auf mindestens einer Seite des oder der länglichen Elemente, und voneinander beabstandet angeordnet sind, um erste Zwischenräume (6) zwischen sich freizulassen;
- Auflegen einer zweiten Schicht der Platten (4a, 4b) auf die erste Schicht, die ersten Zwischenräume überlappen und voneinander beabstandet angeordnet sind, um zweite Zwischenräume (7) zwischen sich freizulassen;
- Auflegen einer dritten Schicht der Platten (3'a, 3'b), welche die zweiten Zwischenräume (7) überlappen und voneinander beabstandet angeordnet sind, um dritte Zwischenräume (8) zwischen sich freizulassen und;
- Auflegen mindestens einer vierten Schicht der Platten (4'a, 4'b), die die dritten Zwischenräume (8) überlappen und voneinander beabstandet angeordnet sind, um vierte Zwischenräume (9) zwischen sich freizulassen;
wobei die Zwischenräume von einer Länge sind, sodass die Enden der Platten der Schichten übereinandergestapelt sind, wobei ein Mittelteil der Platten die Zwischenräume überragt, um Ausdehnungsbereiche des intumeszenten Materials im Falle eines Brandes und eine gute Kühlung der länglichen Elemente bei normalem Gebrauch aufzuweisen.

15. Verfahren zum Brandschutz eines oder mehrerer länglicher Elemente (2) nach Anspruch 14, wobei die Zwischenräume mit Umgebungsluft gefüllt sind.

16. Verfahren zum Brandschutz eines oder mehrerer länglicher Elemente (2) nach Anspruch 14 oder 15, wobei Trennmittel in den Zwischenräumen angeordnet sind.

17. Verfahren zum Brandschutz eines oder mehrerer länglicher Elemente (2) nach Anspruch 16, wobei die Trennmittel gelochte Platten (20) oder Falttrenner (21) sind.

18. Verfahren zum Brandschutz eines oder mehrerer länglicher Elemente (2) nach Anspruch 16 oder 17, wobei die Trennmittel aus einem schmelzbaren Material hergestellt sind.

19. Verfahren zum Schützen eines oder mehrerer länglicher Elemente (2) nach einem der Ansprüche 14 bis 18, wobei die Platten aus Deckmaterial auf einer oder mehreren Seiten der Kabelrinnen oder Rohrleitungen angeordnet sind, und durch Klemmmittel, wie Schlauchklemmen, Draht oder sonstiges festgehalten werden.

20. Verfahren zum Brandschutz eines oder mehrerer länglicher Elemente (2) nach einem der Ansprüche 14 bis 19, wobei das Gewebe ein Glasgewebe oder ein Metaaramid-Fasergewebe ist und das intumeszente Material ein Silikon oder ein intumeszentes Acryl-, Epoxid-, oder PVC-Material ist, wobei das intumeszente Material Grafit- und/oder Silikatfüllstoffe enthält.

21. Verfahren zum Brandschutz eines oder mehrerer länglicher Elemente (2) nach einem der Ansprüche 14 bis 20, wobei die Platten eine dritte Schicht aus einem Befestigungsmaterial (12) beinhalten, der zwischen dem Gewebe und dem intumeszenten Material eingesetzt ist.

22. Verfahren zum Brandschutz eines oder mehrerer länglicher Elemente (2) nach Anspruch 21, wobei das Befestigungsmaterial (12) von gleicher chemischer Beschaffenheit ist, wie das intumeszente Material und vom Typ mit Polykondensation oder Polyaddition, angepasst, um die Haftung des intumeszenten Materials auf dem Gewebe zu fördern.

23. Verfahren zum Brandschutz eines oder mehrerer länglicher Elemente (2) nach einem der Ansprüche 14 bis 22, wobei das Gewebe auf seiner zur Innenseite entgegengesetzten Seite mit einer Silikondeckschicht (13) beschichtet ist, die eine Außenseite der Abdeckung bildet, die auf dem Gewebe eine luft- und wasserdichte Schicht bildet, die durch Waschen dekontaminierbar ist.

24. Verfahren zum Brandschutz eines oder mehrerer länglicher Elemente (2) nach Anspruch 23, wobei die Silikondeckschicht (13) vom Typ mit Polykondensation oder Polyaddition ist.

25. Verfahren zum Brandschutz eines oder mehrerer länglicher Elemente (2) nach einem der Ansprüche 14 bis 24, wobei das intumeszente Material (11) vom Typ mit Polykondensation oder Polyaddition ist.

26. Verfahren zum Brandschutz eines oder mehrerer länglicher Elemente (2) nach einem der Ansprüche 14 bis 25, wobei die gestapelten Enden (5) von einer Länge von 5% bis 20% der Länge der Platten sind.

## Claims

1. An elongated element (2) such as a cable tray or pipes, covered by a fire protection device including cover plates provided with a cover material provided with an internal face positioned on the elongated element side including a layer (11) of intumescent material and provided with an external face including a layer of fabric (10) of a heat-resistant material, **characterised in that** it includes a plurality of said plates stacked in a staggered manner and comprising:
- a first layer of said plates (3a and 3b) laid on at least one face of said elongated element(s) and disposed spaced apart from each other, leaving first spaces (6) therebetween;
- a second layer of said plates (4a, 4b) laid on the first layer, overlapping the first spaces and disposed spaced apart from each other, themselves leaving second spaces (7) therebetween;
- a third layer of said plates (3'a, 3'b) overlapping the second spaces (7) and disposed spaced apart from each other, themselves leaving third spaces (8) therebetween and;
- at least a fourth layer of said plates (4'a, 4'b) overlapping the third spaces (8) and disposed spaced apart from each other, themselves leaving fourth spaces (9) therebetween;
said spaces having a length such that the ends of the plates of said layers are stacked on top of each other, a central part of said plates overhanging said spaces, so as to have expansion zones of the intumescent material in the event of fire and good cooling of the elongated elements in normal use.

2. The elongated element (2) according to claim 1 for which said spaces are filled with ambient air.

3. The elongated element (2) according to claim 1 for which separating means are disposed in said spaces.

4. The elongated element (2) according to claim 3, for which said separating means are perforated plates (20) or accordion separators (21).

5. The elongated element (2) according to claim 3 or 4 for which the separating means are made of fusible material.

6. The elongated element (2) according to any one of the preceding claims, wherein said elongated elements are cable trays or pipes, the sheets of covering material being disposed on one or more faces of the cable trays or pipes and held by clamping means such as clamps, wire or the like.

7. The elongated element (2) according to any one of the preceding claims, for which the fabric is a glass fabric or a meta-aramid fibre fabric and the intumescent material is a silicone or an acrylic, epoxy or PVC intumescent material, said intumescent material containing graphite and/or silicate fillers.

8. The elongated element (2) according to any one of the preceding claims, for which said plates include a third layer of a bonding material (12) interposed between the fabric and the intumescent material.

9. The elongated element (2) according to claim 8 for which the bonding material (12) is of the same chemical nature as the intumescent material and of the polycondensation or polyaddition type adapted to promote the adhesion of the intumescent material to said fabric.

10. The elongated element (2) according to any one of the preceding claims, for which the fabric is coated on its side opposite the internal face with a silicone finishing layer (13) forming an external face of the cover which forms on the fabric an air-tight or water-tight layer which can be decontaminated by washing.

11. The elongated element (2) according to claim 10 for which said finishing silicone layer (13) is of the polycondensation or polyaddition type.

12. The elongated element (2) according to any one of the preceding claims for which the intumescent material (11) is of the polycondensation or polyaddition type.

13. The elongated element (2) according to any one of the preceding claims wherein said stacked ends (5) are of a length of 5% to 20% of the length of the plates.

14. A method for covering one or more elongated elements (2) such as cable trays or pipes, by means of plates of a covering material provided with an internal face intended to be positioned on the elongated element side including a layer (11) of intumescent material and provided with an external face including a layer of fabric (10) of a heat-resistant material, **characterised in that** it includes:
- laying a first layer of said plates (3a and 3b) on at least one face of said elongated element(s) disposed spaced apart from each other to leave first spaces (6) therebetween;
- laying a second layer of said plates (4a, 4b) on the first layer, overlapping the first spaces and disposed spaced apart from each other to leave second spaces (7) therebetween;
- laying a third layer of said plates (3'a, 3'b) overlapping the second spaces (7) and disposed spaced apart from each other to leave third spaces (8) therebetween and;
- laying at least a fourth layer of said plates (4'a, 4'b) overlapping the third spaces (8) disposed spaced apart from each other to leave fourth spaces (9) therebetween;
said spaces having a length such that the ends of the plates of said layers are stacked on top of each other, a central part of said plates overhanging said spaces, so as to have expansion zones of the intumescent material in the event of fire and good cooling of the elongated elements in normal use.

15. A method for protecting from fire one or more elongated elements (2) according to claim 14, wherein said spaces are filled with ambient air.

16. The method for protecting from fire one or more elongated elements (2) according to claim 14 or 15 for which separating means are disposed in said spaces.

17. The method for protecting from fire one or more elongated elements (2) according to claim 16, for which said separating means are perforated plates (20) or accordion separators (21).

18. The method for protecting from fire one or more elongated elements (2) according to claim 16 or 17 for which the separating means are made of fusible material.

19. The method for protecting one or more elongated elements (2) according to any one of claims 14 to 18, for which the plates of covering material are disposed on one or more faces of the cable trays or pipes and held by clamping means such as clamps, wire or the like.

20. The method for protecting from fire one or more elongated elements (2) according to any one of claims 14 to 19, for which the fabric is a glass fabric or a meta-aramid fibre fabric and the intumescent material is a silicone or an acrylic, epoxy or PVC intumescent material, said intumescent material containing graphite and/or silicate fillers.

21. The method for protecting from fire one or more elongated elements (2) according to any one of claims 14 to 20, for which said plates include a third layer of a bonding material (12) interposed between the fabric and the intumescent material.

22. The method for protecting from fire one or more elongated elements (2) according to claim 21 for which the bonding material (12) is of the same chemical nature as the intumescent material and of the polycondensation or polyaddition type adapted to promote the adhesion of the intumescent material to said fabric.

23. The method for protecting from fire one or more elongated elements (2) according to any one of claims 14 to 22 for which the fabric is coated on its side opposite the internal face with a silicone finishing layer (13) forming an external face of the cover which forms on the fabric an air-tight or water-tight layer which can be decontaminated by washing.

24. The method for protecting from fire one or more elongated elements (2) according to claim 23 for which said finishing silicone layer (13) is of the polycondensation or polyaddition type.

25. The method for protecting from fire one or more elongated elements (2) according to any one of claims 14 to 24 for which the intumescent material (11) is of the polycondensation or polyaddition type.

26. The method for protecting from fire one or more elongated elements (2) according to any one of claims 14 to 25, wherein the plates are disposed such that said stacked ends (5) are of a length of 5% to 20% of the length of the plates.
